# EUROPÄISCHE PATENTSCHRIFT

(11) **EP 0 210 413 B1**
(45) Veröffentlichungstag und Bekanntmachung des Hinweises auf die Patenterteilung: **08.02.1989**
(21) Anmeldenummer: 86108376.4
(22) Anmeldetag: 19.06.1986
(51) Int. Cl.: B31B 1/90, B65B 61/18

(54) **Verfahren zum Herstellen eines Verpackungsbehälters mit einem Überdruckventil**
Method for making a packaging container with an excessive-pressure valve
Procédé de fabrication d'un récipient d'emballage avec un clapet à surpression

(30) Priorität: 25.07.1985 DE 3526602
(43) Veröffentlichungstag der Anmeldung: 04.02.1987
(73) Patentinhaber: ROBERT BOSCH GMBH, 70442 Stuttgart (DE)
(72) Erfinder: Domke, Klaus, Dr.-Ing., D-7257 Ditzingen 5 (DE)

(56) Entgegenhaltungen:
- EP-A- 0 012 874
- EP-A- 0 043 425

## Beschreibung

### Stand der Technik

Die Erfindung geht aus von einem Verfahren zum Herstellen eines Verpackungsbehälters mit einem Überdruckventil nach der Gattung des Anspruchs 1. Bei einem beispielsweise durch die DE-OS 3 147 321 bekannten Verfahren dieser Art wird zunächst das Überdruckventil aus seinen Einzelteilen unter gleichzeitiger Zugabe des Dichtmittels, beispielsweise Silikonöl, zusammengebaut. Darauf wird dieses Ventil mit einer zuvor in einem Band eines Verpackungsbehälters gestanzten Gasdurchlassöffnung in Deckung gebracht und sein Randflansch mit der Innenseite des Packstoffs verschweisst. In der Praxis werden solche Überdruckventile in grosser Stückzahl unabhängig von den Verpackungsbehältern hergestellt, gesammelt und in Gebinden mit hoher Stückzahl zu einer Verpackungsmaschine verbracht, wo sie wieder vereinzelt und an einem Verpackungsbehälter oder einer Packstoffbahn, aus der Verpackungsbehälter gefertigt werden, verschweisst werden. Bei solchen mit einem flüssigen Dichtmittel ausgerüsteten Überdruckventilen hat es sich immer wieder gezeigt, dass während des Transports und der Lagerung der fertig montierten Überdruckventile kleine Mengen oder Spuren des Dichtmittels durch Fliessen und/oder Kontakt der Ventile aneinander auch in den Bereich ihres Randflansches und dessen Schweissfläche gelangen. Dies hat zur Folge, dass mit Dichtmittel benetzte Bereiche der Schweissfläche des Befestigungsflansches beim Verschweissen der Ventile mit der thermoplastischen Innenschicht der Verpackungsbehälter keine Schweissverbindung eingehen, da das als Dichtmittel verwendete Silikonöll wie eine Trennschicht schweisshemmend wirkt. Solche Unterbrechungen in der Schweissnaht zwischen Ventil und Verpackungsbehälter sind nicht gasdicht, so dass in diese Luft eindringen kann, deren Sauerstoff das verpackte, sauerstoffempfindliche Gut schädigt.

Ferner ist durch die EP-A 12 874 ein Verfahren zum Abdichten eines Verpackungsbehälter-Überdruckventils bekannt geworden, bei dem flüssiges Dichtmittel nach dem Zusammenbau der Einzelteile des Ventils am Rand der Dichtmembran abgelagert wird. Durch Kapillarwirkung dringt dann das viskose Dichtmittel zwischen die Membrane und den Trägerteil ein und verhindert eine Gasdiffusion zwischen diesen Teilen.

### Vorteile der Erfindung

Das erfindungsgemässe Verfahren mit den kennzeichnenden Merkmalen des Anspruchs 1 hat den Vorteil, dass, da das Dichtmittel erst beim oder nach dem Befestigen eines Überdruckventils an einem Verpackungsbehälter oder vor dessen Formung an dem Behälterpackstoff in das Ventil eingebracht wird, keine Spuren davon in den Bereich der Schweissnaht gelangen können. Ferner ist von besonderem Vorteil, dass durch das Einbringen des Dichtmittels von der Verpackungsseite her keine Dichtmittelteilchen in das Packungsinnere gelangen und damit nicht mit dem Packgut in Berührung kommen können.

Durch die in den Unteransprüchen aufgeführten Massnahmen sind vorteilhafte Verbesserungen des im Anspruch 1 angegebenen Verfahrens möglich. Durch die Verwendung einer Hohlnadel als Stechwerkzeug kann mit dem Herstellen der Durchlassöffnung das Dichtmittel in das Überdruckventil eingebracht werden. Dies hat den Vorteil, dass das Anbringen der von dem Ventil abgeschlossenen Durchtrittsöffnung sowie das Zugeben des Dichtmittels in einem Arbeitsgang vorgenommen werden können.

### Zeichnung

Ein Ausführungsbeispiel zum Durchführen des erfindungsgemässen Verfahrens ist in der Zeichnung vereinfacht dargestellt und wird im folgenden näher beschrieben. Es zeigen:
Fig. 1 eine Vorrichtung zum Herstellen von Verpackungsbeuteln mit Überdruckventil in schaubildlicher Ansicht und
Fig. 2 eine Einzelheit bei A in vergrössertem Massstab im Querschnitt.

### Beschreibung des Ausführungsbeispiels

Nach dem erfindungsgemässen Verfahren lassen sich beispielsweise Überdruckventile für Verpakkungsbehälter nach der DE-OS 3 147 321 mit einem flüssigen Dichtmittel abdichten, welche getrennt von den Verpackungsbehältern hergestellt und erst später mit diesen verbunden werden. Diese Ventile 10 bestehen aus einer tellerförmigen Trägerplatte 11 1 mit einem äusseren Randflansch 12 und einer mittigen Öffnung 13 im Bodenteil 14. In der Vertiefung der Trägerplatte 11 liegt auf dem Bodenteil 14 eine Membrane 15 auf, die die Öffnung 13 abdeckt und von einem Klemmteil 16 an zwei einander gegenüberliegenden Zonen fest gegen den Bodenteil 14 gedrückt wird, so dass sich die mittlere Zone vom Bodenteil abheben kann. Das Klemmteil 16 hat zwei Backen 17, die miteinander durch einen Steg 18 verbunden sind. Anstelle der Befestigung der Membrane 15 mit einem Kiemmtei) 16 kann die Membrane 15 auch durch Kleberschichten im Bereich der beiden einander gegenüberliegenden Randzonen mit dem Bodenteil 14 fest verbunden sein.

Ein solches Überdruck abbauendes Ventil 10 wird auf der Innenseite eines Verpackungsbehälters, insbesondere eines Verpackungsbeutels 20 aus einem flexiblen Packstoff mit einer thermoplastischen Innenschicht befestigt. Vorzugsweise geschieht dies durch Verschweissen des Randflansches 12 der Trägerplatte 11 mit der thermoplastischen Innenschicht des Verpackungsbeutels 20. Das Verbinden des Ventils 10 kann jedoch auch durch Kleben vorgenommen werden, wozu auf dem Randflansch eine Kleberschicht aufgetragen ist.

Das Verbinden des Ventils 10 mit dem Verpakkungsbeutel 20 erfolgt vorzugsweise beim Herstellen des Verpackungsbehälters. Es kann jedoch auch vor dem Formen des Verpackungsbeutels 20 an der dafür vorgesehenen Packstoffbahn oder an einem Packstoffzuschnitt 21 angebracht werden. Bei dem in Figur 1 dargestellten Ausführungsbeispiel einer Beutelherstellvorrichtung 30, die an einem schrittweise gedrehten Rad 31 mehrere radial abstehende Formdorne 32 hat, wird bei jedem Takt um einen der Dorne 32 ein Packstoffzuschnitt 21 auf einer Station 1 hülsenförmig herumgelegt. Auf den folgenden Stationen 11 bis VIII wird zunächst die Längsnaht und darauf der Boden des Verpackungsbeutels 20 in an sich bekannter Weise gebildet und dicht versiegelt oder verschweisst. Auf Station IX wird der fertige Leerbeutel vom Formdorn 32 abgezogen und zum Füllen und Verschliessen weitergeleitet.

Zum Zusammenbringen eines Überdruckventils 10 mit einem Verpackungsbeutel 20 haben die Formdorne 32 in ihrer Oberseite eine der Aussenform der Trägerplatte 11 der Ventile 10 angepasste Aussparung 33, in der die Trägerplatte 11 mit ihrem Randflansch 12 auf einer Schulter 34 aufliegt. Jeweils ein Ventil 10 wird auf Station XI von einem Saugstempel 35 in die Aussparung 33 des bereitstehenden Formdornes 32 eingelegt. Dieses mit der oberen Wand des aus dem Zuschnitt 21 gebildeten Verpackungsbeutels 20 bedeckte Ventil 10 wird auf Station IV mit seinem Randflansch 12 auf der Innenseite dieser Wand mit Hilfe eines Schweissstempels 36 dicht verschweisst. Zum Herstellen einer Durchlassöffnung 22 22 in der Wand des Verpackungsbeutels 20 in Deckung mit dem Ventil 10 ist auf Station V eine Stanzvorrichtung 37 angeordnet. Diese Stanzvorrichtung 37 hat eine Hohlnadel 38, die während des Stillstandes der Formdorne 32 von oben gegen die obere Wand des Verpackungsbeutels 20 bewegt wird, so dass die abgeschrägte Spitze 39 der Hohlnadel 38 den Packkstoff völlig durchsticht und in die Vertiefung der Trägerplatte 11 eindringt. Die Stanzvorrichtung 37 ist den Aussparungen 33 der Formdorne 32 so zugeordnet, dass das Einstechen der Durchlassöffnung 22 neben dem Steg 18 des Klemmteils 16 möglichst nahe dem Rand der Vertiefung der Trägerplatte 11 und dem Rand der darin eingelegten Membrane 15 erfolgt. Nach dem Einstechen der Durchlassöffnung in der Wand des Verpackungsbeutels 20 wird im Randbereich der Membrane 15 durch die Hohlnadel 38 eine kleine Menge eines flüssigen Dichtmittels, beispielsweise Silikonöl, abgelagert. Das flüssige Dichtmittel dringt durch Kapillarwirkung in den sehr dünnen Spalt zwischen der Trägerplatte 11 und der Membrane 15 zwischen den festgeklemmten Randzonen ein. Zum Abmessen der Dichtmittelmenge ist der Stanzvorrichtung 37 eine nicht dargestellte Mikrodosiereinrichtung zugeordnet, die jeweils nach Einstechen der Durchlassöffnung 22 der Hohlnadel 38 eine kleine Dichtmittelmenge unter Druck zuleitet.

Der im Randbereich der Membrane 15 abgelagerte Dichtmitteltropfen verläuft nach dem Zurückziehen der Hohlnadel 38, und ein grosser Teil davon dringt durch Kapillarwirkung in den dünnen Spalt zwischen der Membrane 15 und der anliegenden Seite der Trägerplatte 11 zwischen den durch die beiden Backen 17 festgeklemmten Randzonen ein. Der gebildete Dichtmittelfilm verhindert ein Diffundieren von Gas oder Luft durch diesen Spalt, so dass das Ventil hochdicht ist. Der so gefertigte und mit einem Überdruckventil 10 ausgerüstete Verpackungsbeutel 20 wird auf der Station IX vom Formdorn 32 abgezogen und dem Füllen und Verschliessen zugeleitet. Das Einbringen der Dichtflüssigkeit in das Überdruckventil nach dessen Befestigen am Verpakkungsbehälter hat den Vorteil, dass nicht nur ein Verschmutzen des Schweissbereichs des Ventils mit Dichtmittel verhindert und damit Undichtigkeit zwischen Ventil und Verpackungsbehälter ausgeschlossen wird, sondern dass das Ventil erst kurz vor dem Befüllen des Verpackungsbeutels funktionstüchtig gemacht wird, so dass seine Funktion durch Verdampfen von Dichtflüssigkeit bei der Lagerung nicht beeinträchtigt wird. Ferner ergibt die Verwendung einer Hohlnadel den Vorteil, dass in einem Arbeitsgang eine Durchlassöffnung am Verpackungsbeutel angebracht und Dichtmittel in das Ventil eingebracht werden können.

## Patentansprüche

1. Verfahren zum Herstellen eines Verpackungsbehälters mit einem ein Trägerteil (11) und eine Membrane (15) aufweisenden Überdruckventil, bei dem zwischen dem Trägerteil und der Membrane ein flüssiges Dichtmittel angeordnet und bei dem das Trägerteil mit seinem Randflansch (12) mit der Innenseite eines eine Wand des Verpackungsbehälters bildenden Packstoffs (20) dicht verbunden wird, dadurch gekennzeichnet, dass eine Durchlassöffnung (22) in der Wand des Verpackungsbehälters (20) bei oder nach dem Verbinden des Überdruckventils (10) mit der Packstoffwand eingestochen und das Dichtmittel durch die Durchlassöffnung in das Überdruckventil eingebracht wird.

2. Verfahren nach Anspruch 1, dadurch gekennzeichnet, dass die Durchlassöffnung (22) mittels einer Hohlnadel (38) gestochen wird.

3. Verfahren nach Anspruch 2, dadurch gekennzeichnet, dass die Dichtmittelmenge im Randbereich der Membrane (15) von der Hohlnadel (38) abgelagert wird.

## Claims

1. Method for producing a packaging container having an excess-pressure valve which has a supporting part (11) and a membrane (25), in which a liquid sealant is arranged between the supporting part and the membrane and in which the supporting part is connected in leak-proof fashion by its edge flange (12) to the inside of a packaging material (20) forming a wall of the packaging container, characterised in that, during or after the connection of the excess-pressure valve (10) to the packaging material wall, a passage opening (22) is pierced in the wall of the packaging container (20) and the seleant is introduced into the excess-pressure valve through the passage opening.

2. Method according to Claim 1, characterised in that the passage opening (22) is pierced by means of a hollow needle (38).

3. Method according to Claim 2, characterised in that a quantity of sealant is deposited in the edge region of the membrane (15) by the hollow needle (38).

## Revendications

1. Procédé de fabrication d'un récipient d'emballage avec un clapet à surpression présentant une partie support (11 ) et une membrane (15), procédé dans lequel un produit d'étanchéité liquide est disposé entre la partie support et la membrane et dans lequel la partie support est reliée de manière étanche avec son rebord (12) au côté intérieur d'un matériau d'emballage (20) formant une paroi d'un récipient d'emballage, caractérisé en ce qu'un orifice de passage (22) est percé dans la paroi du récipient d'emballage (20), lors de, ou après la liaison du clapet à surpression (10) à la paroi de matériau d'emballage, et le produit d'étanchéité est introduit par l'orifice de passage dans le clapet à surpression.

2. Procédé selon la revendication 1, caractérisé en ce que l'orifice de passage (22) est percé au moyen d'une aiguille creuse (38).

3. Procédé selon la revendication 2, caractérisé en ce qu'une quantité de produit d'étanchéité est déposée par l'aiguille creuse (38) dans la zone de bordure de la membrane (15).
